# EUROPÄISCHE PATENTSCHRIFT

(11) **EP 1 873 333 B1**
(45) Veröffentlichungstag und Bekanntmachung des Hinweises auf die Patenterteilung: **12.03.2014**
(21) Anmeldenummer: 07010554.9
(22) Anmeldetag: 26.05.2007
(51) Int. Cl.: E05B 19/10, E05B 19/18

(54) **Verfahren zur Herstellung eines mehrteiligen Schlüssels und einen nach einem solchen Verfahren hergestellten mehrteiligen Schlüssel**
A method for producing a multi-part key and a multi-part key produced by such a method
Procédé de fabrication d'une clé en plusieurs parties et clé en plusieurs parties obtenue par un tel procédé

(30) Priorität: 27.06.2006 DE 102006029487
(43) Veröffentlichungstag der Anmeldung: 02.01.2008
(73) Patentinhaber: Kaba Mauer GmbH, 42579 Heiligenhaus (DE)
(72) Erfinder: Schmidt, Thomas, 46348 Raesfeld (DE)
(74) Vertreter: Schulte, Jens Michael

(56) Entgegenhaltungen:
- DE-A1- 3 638 768
- DE-U- 1 712 497
- FR-A- 589 430
- GB-A- 1 058 161
- US-A- 1 819 059

## Beschreibung

Die Erfindung betrifft ein Verfahren zur Herstellung eines mehrteiligen Schlüssels zur Betätigung eines Schlosses, bestehend aus einem Basisteil mit einem hinteren Halmabschnitt und der Reide und einem Funktionsteil mit einem vorderen Halmabschnitt und dem Schlüsselbart und einem fest mit dem Basisteil oder mit dem Funktionsteil verbundenen Adapter.

Außerdem betrifft die Erfindung einen nach einem solchen Verfahren hergestellten mehrteiligen Schlüssel zur Betätigung eines Schlosses, bestehend aus einem Basisteil mit einem hinteren Halmabschnitt und der Reide und einem Funktionsteil mit einem vorderen Halmabschnitt und dem Schlüsselbart.

Schlüssel aus mehreren Komponenten sind bekannt, sie bestehen aus einem Basis- und einem Funktionsteil. Beide weisen einen Halmabschnitt auf und werden zumeist über einen zur Übertragung der Drehmomente geeigneten Einhakmechanismus miteinander verbunden. Es handelt sich also bei dem Basisteil um eine standardisierte Komponente, die einer auf das jeweilige Schloss abgestimmten, individuellen Komponente, dem Funktionsteil verbunden und kombiniert wird. Ein mehrteiliger Schlüssel als solche ist etwa Gegenstand der DE 36 38 768 A1. Aus der DE 1 712 497 ist ein mehrteiliger Schlüssel bekannt, der zur Verbindung von Basis- und Funktionsteil einen Adapter aufweist. Gleiches gilt für die FR1 058 161, wobei bei dieser Lösung zwischen dem Adapter und dem Funktionsteil ein Einhakmechanismus vorgesehen ist.

Zweckmäßig ist ein solch mehrteiliger Schlüssel etwa bei Nutzern, die eine Vielzahl von Schlüsseln mit sich tragen müssen und die das standardisierte Basisteil dann jeweils mit dem Funktionsteil kombinieren, um Aufwand bezüglich Platz und Gewicht zu sparen. Weil die Verbindung zwischen Basis- und Funktionsteil einerseits lösbar sein und andererseits aber auch die Übertragung von Drehmomenten gewährleisten muss, ist der Mechanismus relativ kompliziert. So weist eines der Bauteile in der Regel zwei Stege auf, um die das andere Teil in einer Schwenkbewegung eingeklinkt wird. Dies bringt mit sich, dass der jeweilige Schlüsselteil sehr kompliziert herzustellen ist. Hierfür sind Prozesse wie das Herstellen der Schweißverbindung zwischen hinterem Halmabschnitt und Reide und darüber hinaus Fräsen, Senken, Schleifen, Vernieten etc. notwendig, was die Kosten für die Herstellung eines solchen Schlüssels natürlich maßgeblich in die Höhe treibt.

Damit stellt sich der vorliegenden Erfindung die Aufgabe, ein Verfahren zur Herstellung eines mehrteiligen Schlüssel zu schaffen, das weitgehend standardisiert und damit wesentlich kostengünstiger abläuft.

Die erfindungsgemäße Aufgabe wird verfahrensgemäß dadurch gelöst, dass in einem ersten Schritt zunächst der Adapter im Metallpulverspritzgussverfahren hergestellt wird und dass in einem zweiten Schritt der Adapter anschließend in ein Zinkdruckgusswerkzeug eingelegt und entweder das Funktionsteil als Zinkdruckgussteil an den Adapter angegossen wird, so dass Adapter und Funktionsbauteil eine Baueinheit bilden, die über einen Einhakmechanismus mit dem Basisteil zu verbinden ist, wobei der Adapter zwei Stege aufweist, zu denen das Basisteil korrespondierend ausgebildet ist, oder das Basisteil als Zinkdruckgussteil an den Adapter angegossen wird, so dass Adapter und Basisteil eine Baueinheit bilden, die über einen Einhakmechanismus mit dem Funktionsteil zu verbinden ist, wobei der Adapter zwei Stege aufweist, zu denen das Funktionsteil korrespondierend ausgebildet ist.

Das Verfahren zur Herstellung dieses Schlüsselteils umfasst also zwei Schritte. Zunächst wird im Metallpulverspritzgussverfahren der Adapter als geometrisch besonders komplexes Bauteil hergestellt. Der Adapter wird dann in ein Zinkdruckgusswerkzeug eingelegt, woraufhin das Funktionsteil als Zinkdruckgussteil direkt an den Adapter angegossen wird.

Durch die feste Verbindung von Basisteil und Adapter oder dem auf das Schließwerk abgestimmten Funktionsteil und Adapter bilden diese quasi eine funktionelle Einheit, die im Bedarfsfall mit dem jeweiligen anderen Schlüsselteil, sei es Funktionsteil, sei es Basisteil, kombiniert, d.h. lösbar verbunden wird. Es wird dadurch ermöglicht, den relativ kompliziert bauenden Einhakmechanismus durch Zuordnung zu dem Adapter auf geeignete Weise separat und damit den Schlüssel als Ganzes deutlich kostengünstiger herzustellen.

In diesem Sinne ist auch der Vorschlag zu verstehen, dass es sich bei dem Adapter um ein bezüglich Abmessungen und Ausbildung standardisiertes Bauteil handelt. Damit umfasst der erfindungsgemäß aus drei Teilen bestehende Schlüssel zwei standardisierte und damit vereinfacht und kostengünstig herstellbare Teile, nämlich Basisteil und Adapter. Dies gilt unabhängig davon, ob der Adapter dem Basis- oder dem Funktionsteil zugeordnet ist.

Eine bevorzugte Variante sieht dabei vor, dass der Adapter als Halmabschnitt ausgebildet ist. Dieser ist zwischen Funktions- und Basisteil positioniert und korrespondierend zu beiden ausgebildet. Der Adapter ist also praktisch eine Verlängerung des Basis- oder des Funktionsteils mit dem Einhakmechanismus am anderen Ende und kann in einem auf die Anforderungen gerade in Hinblick auf den Einhakmechanismus abgestimmten Verfahren hergestellt werden.

Fertigungstechnisch ist es vorteilhaft, wenn der Adapter und das Funktionsbauteil eine Baueinheit bilden. Dies ist auf vorteilhafte Weise z. B. der Fall, wenn der Funktionsteil als Zinkdruckgussteil direkt an den Adapter angegossen wird. Der vorgefertigte Adapter wird dabei in das Zinkdruckgusswerkzeug eingelegt, sodass eine Baueinheit, bestehend aus Funktionsbauteil und Adapter entsteht.

Besonders zweckmäßig ist es außerdem, dass der Adapter einteilig ausgebildet ist. Der entsprechend hergestellte Halmabschnitt umfasst dabei den Einhakmechanismus in Form einer Ausnehmung mit zwei innerhalb dieser quer angeordneten Stege.

Um eine besonders gut lösbare Verbindung des Adapters zu erreichen, ist vorgesehen, dass der Adapter mit dem Funktionsteil oder mit dem Basisteil über einen Einhakmechanismus verbunden ist, wobei der Adapter zwei Stege aufweist, zu denen das Funktionsteil oder das Basisteil korrespondierend ausgebildet ist.

Es wurde bereits erwähnt, dass es sich bei dem Adapter um ein standardisiertes Bauteil handelt, dass also letztlich ein solcher Adapter mit Basis- und Funktionsteilen unterschiedlichster Art, Ausbildung und Länge kombiniert werden kann. Um hier einerseits zu erreichen, dass der Adapter sowohl mit Basisals auch Funktionsteil gut verbunden werden kann und andererseits zu ermöglichen, dass die hohen Kräfte und Momente hier gut übertragen werden können, ist daran gedacht, dass der Adapter eine Länge von 20 mm bis 40 mm , vorzugsweise 30 mm, aufweist. Variationen in der Länge des Schlüssels als Gesamtbauteil in Hinblick auf die jeweiligen Anforderungen im Zusammenhang mit dem Schloss können dann über den Basisteil erreicht werden.

Die Erfindung zeichnet sich insbesondere dadurch aus, dass ein mehrteiliger Schlüssel geschaffen ist, der über ein Basisteil, bestehend aus hinterem Halmabschnitt und Reide, und ein Funktionsteil, bestehend aus vorderem Halmabschnitt und Schlüsselbart hinaus einen dazwischen angeordneten Adapter aufweist, bei dem es sich vorteilhafterweise um ein Standardbauteil handeln kann. Den kompliziert bauenden Teil des Einhakmechanismus, über den die Verbindung zu dem jeweiligen restlichen Schlüssel hergestellt wird, nämlich zwei in einer Ausnehmung angeordnete Stege, weist nunmehr der Adapter auf. Dieser wird dabei im Metallpulverspritzgussverfahren hergestellt, das für ein geometrisch derart aufwendig bauendes Bauteil besonders geeignet ist. Hierdurch können gleich mehrere Arbeitsgänge eingespart werden, die zuvor notwendig waren, um das im Gießverfahren hergestellte Basisteil für den Einhakmechanismus nachzubearbeiten.

Weitere Einzelheiten und Vorteile des Erfindungsgegenstandes ergeben sich aus der nachfolgenden Beschreibung der zugehörigen Zeichnungen, in denen bevorzugte Ausführungsbeispiele mit den dazu notwendigen Einzelheiten und Einzelteilen dargestellt ist. Es zeigen:
- Figur 1: einen mehrteiligen Schlüssel in Explosionsdarstellung,
- Figur 2: eine Variante zu Figur 1,
- Figur 3: einen Adapter in Seitenansicht,
- Figur 4: eine Variation zu Figur 3 in perspektivischer Ansicht,
- Figur 5: einen Schnitt durch einen weiteren Adapter, welcher keinen Teil der Erfindung darstellt,
- Figur 6: einen im Vergleich zur Darstellung in Figur 5 um 90° gedrehten Adapter,
- Figur 7: eine Alternative zu Figur 2 und
- Figur 8: einen Adapter mit Dübel.

Figur 1 zeigt den mehrteiligen Schlüssel in Explosionsdarstellung. Dieser weist zunächst den Basisteil 2 und den Adapter 4 auf, die hier zur besseren Veranschaulichung nicht verbunden dargestellt sind, aber eine funktionelle Einheit durch eine feste Verbindung aufweisen. Ersterer weist einen vergleichsweise langen, hinteren Halmabschnitt 5 und die Reide 8 sowie ein zapfenartig ausgebildetes Ende 11 auf. Zweiterer ist durch den mittleren Halmabschnitt 7 gebildet. Der Schlüssel 1 wird dann eigentlich erst zu einem solchen, wenn über den Einhakmechanismus 14 eine lösbare Verbindung zwischen der aus Basisteil 2 und Adapter 4 gebildeten Baueinheit und dem Funktionsteil 3 hergestellt wird. Dieses wiederum weist neben dem vorderen Halmabschnitt 6 den Schlüsselbart 9 zur Betätigung des hier nicht dargestellten Schlosses auf. Der Funktionsteil 3 hat an seinem dem Adapter 4 zugewandten Ende 18 zwei einander gegenüber liegend angeordnete Kerben 19 und 20, welche korrespondierend zu den hier nicht erkennbaren Stegen im Adapter 4 ausgebildet sind.

Während in der Darstellung gemäß Figur 1 das zapfenartige Ende dem Basisteil 2 zugeordnet ist, ist es in der Darstellung gemäß Figur 2 Bestandteil des Adapters 4, womit veranschaulicht werden soll, dass hier mehrere Varianten denkbar sind. Das Basisteil 2 mit den Halmabschnitten 5 und 5' besteht hier aus zwei Teilen 2 und 2' mit dem Abstand 17, was sich aber nur auf die Darstellung bezieht. Hiermit soll zusätzlich veranschaulicht werden, dass einerseits das Bauteil Adapter 4 eine standardisierte Länge aufweist, während andererseits das Basisteil 2 zur Anpassung an das Schloss unterschiedliche Längen aufweisen kann.

Figur 3 zeigt einen Adapter mit der länglichen Ausnehmung 21 am dem Funktionsteil zugewandten Ende 22 und den beiden Stegen 15 und 16, die miteinander den Einhakmechanismus 14 bilden. Am dem dem Basisteil zugewandten zapfenartigen Ende 11 weist der Adapter 4 hier ein Rändel auf.

Eine Variante hierzu zeigt Figur 4, nämlich eine Aufnahme 23 für das zapfenartige Ende, das in diesem Fall dem Basisteil zugeordnet ist.

Die Ausführungsbeispiele der Figuren 5 und 6 stellen keinen Teil der Erfindung dar.

Den Adapter 4 in einer solchen Form zeigt auch Figur 5 mit den beiden Stegen 15 und 16 und dem Gewinde 12 in der Aufnahme 23.

Um 90° gedreht ist dieser Adapter in Figur 6 dargestellt, wo sich zeigt, dass die Stege 15 und 16 versetzt zueinander angeordnet sind, um hier den Einhakmechanismus mit dem Ende des Funktionsteils gewährleisten zu können.

In Figur 7 ist ein mehrteiliger Schlüssel 1 gezeigt, bei dem Funktionsteil 3 und Adapter 4 eine funktionelle Einheit 10 durch eine feste Verbindung bilden. Der Basisteil besteht aus den beiden Teilen 2 und 2', die zusammen den Halmabschnitt 5 bilden. Am Ende 34 des Basisteils 2 befindet sich eine Hälfte des Einhakmechanismus 14', die andere Hälfte 14 ist Bestandteil der aus Funktionsteil 3 und Adapter 4 gebildeten Einheit 10. Zu deren Herstellung wird zunächst der Adapter 4 im Metallpulverspritzgussverfahren hergestellt, anschließend wird der Adapter 4 in ein Zinkdruckgusswerkzeug eingelegt, woraufhin der Funktionsteil 3 mit Halmabschnitt 7 und Schlüsselbart 9 an den Adapter 4 angegossen wird.

Figur 8 zeigt einen Adapter 4 mit dem Einhakmechanismus 14 und einem zapfenartigen Ende 11 in Form eines Dübels 26. Dieser weist als Zugsicherung in Längsachsenrichtung 33 des Adapters 4 wie des Schlüssels mehrere Verzahnungen 30, 31, 32 auf. Als Verdrehsicherung 24 dienen die parallel zur Längsachse 33 angeordneten und um 180° versetzten Längsnuten 28 und 29.

## Patentansprüche

1. Verfahren zur Herstellung eines mehrteiligen Schlüssels zur Betätigung eines Schlosses, bestehend aus einem Basisteil (2) mit einem hinteren Halmabschnitt (5) und der Reide (8) und einem Funktionsteil (3) mit einem vorderen Halmabschnitt (6) und dem Schlüsselbart (9) und einem fest mit dem Basisteil (2) oder mit dem Funktionsteil (3) verbundenen Adapter (4),
**dadurch gekennzeichnet,**
**dass** in einem ersten Schritt zunächst der Adapter (4) im Metallpulverspritzgussverfahren hergestellt wird und dass der Adapter (4) in einem zweiten Schritt anschließend in ein Zinkdruckgusswerkzeug eingelegt und entweder das Funktionsteil (3) als Zinkdruckgussteil an den Adapter (4) angegossen wird, so dass Adapter (4) und Funktionsteil (3) eine Baueinheit bilden, die über einen Einhakmechanismus (14) mit dem Basisteil (2) zu verbinden ist, wobei der Adapter (4) zwei Stege aufweist, zu denen das Basisteil (2) korrespondierend ausgebildet ist,
oder
das Basisteil (2) als Zinkdruckgussteil an den Adapter (4) angegossen wird, so dass Adapter (4) und Basisteil (2) eine Baueinheit bilden, die über einen Einhakmechanismus (14) mit dem Funktionsteil (3) zu verbinden ist, wobei der Adapter (4) zwei Stege aufweist, zu denen das Funktionsteil (3) korrespondierend ausgebildet ist.

2. Mehrteiliger Schlüssel (1) zur Betätigung eines Schlosses, bestehend aus einem Basisteil (2) mit einem hinteren Halmabschnitt (5) und der Reide (8) und einem Funktionsteil (3) mit einem vorderen Halmabschnitt (6) und dem Schlüsselbart (9), hergestellt nach einem Verfahren gemäß Patentanspruch 1,

3. Schlüssel nach Anspruch 2,
**dadurch gekennzeichnet,**
**dass** es sich bei dem Adapter (4) um ein bezüglich Abmessungen und Ausbildung standardisiertes Bauteil handelt.

4. Schlüssel nach Anspruch 2,
**dadurch gekennzeichnet,**
**dass** der Adapter (4) als Halmabschnitt (7) ausgebildet ist.

5. Schlüssel nach Anspruch 2,
**dadurch gekennzeichnet,**
**dass** der Adapter (4) einteilig hergestellt ist.

6. Schlüssel nach Anspruch 2,
**dadurch gekennzeichnet,**
**dass** der Adapter (4) eine Länge von 20 mm bis 40 mm, vorzugsweise 30 mm aufweist.

## Claims

1. Process for manufacturing a multipart key for operating a lock, consisting of a base part (2) with a rear shaft section (5) and the bow (8) and a function part (3) with a front shaft section (6) and the key bit (9) and an adapter (4) permanently connected to the base part (2) or to the function part (3),
**characterised by the fact that**
in a first step the adapter (4) is made in metal powder injection process and that in a second step the adapter (4) is then inserted into a zinc die-casting die and either the function part (3) is cast onto the adapter (4) as a zinc die-casting part so that the adapter (4) and function part (3) form a unit that is to be connected to the base part (2) via a linking mechanism (14), whereby the adapter (4) has two connecting bridges that the base part (2) is designed to fit correspondingly
or
the base part (2) is cast onto the adapter (4) as a zinc die-casting part so the adapter (4) and base part (2) form a unit that is to be connected to the function part (3) via a linking mechanism (14), whereby the adapter (4) has two connecting bridges that the function part (3) is designed to fit correspondingly.

2. Multipart key (1) to operate a lock, consisting of a base part (2) with a rear shaft section (5) and the bow (8) and a function part (3) with a front shaft section (6) and the key bit (9), manufactured using a process in accordance with patent claim 1,

3. Key in accordance with Claim 2,
**characterised by the fact that**
that the adapter (4) is a standardised component with regard to dimensions and design.

4. Key in accordance with Claim 2,
**characterised by the fact that**
the adapter (4) is designed as a shaft section (7).

5. Key in accordance with Claim 2,
**characterised by the fact that**
the adapter (4) is manufactured in one piece.

6. Key in accordance with Claim 2,
**characterised by the fact that**
the adapter (4) has a length of 20 mm to 40 mm, preferably 30 mm.

## Revendications

1. Procédé destiné à la fabrication d'une clé en plusieurs pièces destinée à actionner une serrure, consistant en une pièce de base (2) avec une section de tige postérieure (5) et la tête (8), et une partie fonctionnelle (3) avec une section de tige antérieure (6) et le panneton (9), et un adaptateur (4) relié de façon fixe à la partie de base ou à la partie fonctionnelle (3),
**caractérisée par le fait**
**que** dans une première étape, l'adaptateur (4) est d'abord réalisé au moyen d'un procédé de moulage par injection de poudre de métal et que l'adaptateur (4) est dans une deuxième étape inséré dans un outil de fonte de zinc sous pression et que soit la partie fonctionnelle (3) est coulée sur l'adaptateur (4) en tant que pièce en zinc de façon à ce que l'adaptateur (4) et une partie fonctionnelle (3) constituent une unité de construction qui doit être reliée à la pièce de base (2) par l'intermédiaire d'un mécanisme d'accrochage (14), sachant que l'adaptateur (4) présente deux barrettes par rapport auxquelles la pièce de base (2) est constituée de façon à leur correspondre,
ou bien
la pièce de base (2) est coulée sur l'adaptateur (4) en tant que pièce de fonte sous pression afin que l'adaptateur (4) et la pièce de base (2) constituent une unité de construction qui doit être reliée à la partie fonctionnelle (3) par l'intermédiaire d'un mécanisme d'accrochage (14), sachant que l'adaptateur (4) présente deux barrettes par rapport auxquelles la partie fonctionnelle (3) est constituée de façon à leur correspondre.

2. Clé en plusieurs pièces (1) destinée à actionner une serrure, consistant en une pièce de base (2) avec une section de tige postérieure (5) et la tête (8), et une partie fonctionnelle (3) avec une section de tige antérieure (6) et le panneton (9), fabriquée d'après un procédé selon la revendication 1 du brevet,

3. Clé selon la revendication 2,
**caractérisée par le fait**
**qu'**il s'agit, dans le cas de l'adaptateur (4) d'un composant standardisé au niveau de ses dimensions et de sa conformation.

4. Clé selon la revendication 2,
**caractérisée par le fait**
**que** l'adaptateur (4) est constitué en tant que section de tige (7).

5. Clé selon la revendication 2,
**caractérisée par le fait**
**que** l'adaptateur (4) est fabriqué en une seule pièce.

6. Clé selon la revendication 2,
**caractérisée par le fait**
**que** l'adaptateur (4) présente une longueur comprise entre 20 mm et 40 mm, de préférence 30 mm.
